# EUROPÄISCHE PATENTSCHRIFT

(11) **EP 1 265 754 B1**
(45) Veröffentlichungstag und Bekanntmachung des Hinweises auf die Patenterteilung: **16.05.2007**
(21) Anmeldenummer: 01929257.2
(22) Anmeldetag: 23.03.2001
(51) Int. Cl.: B41F 31/15

(54) **WALZE MIT AXIALEM HUB**
ROLLER WITH AXIAL TRAVEL
ROULEAU A LEVAGE AXIAL

(30) Priorität: 24.03.2000 DE 10014853
(43) Veröffentlichungstag der Anmeldung: 18.12.2002
(73) Patentinhaber: Koenig & Bauer Aktiengesellschaft, 97080 Würzburg (DE)
(72) Erfinder: SCHNEIDER, Georg, 97080 Würzburg (DE); REDER, Wolfgang, Otto, 97209 Veitshöchheim (DE)
(86) Internationale Anmeldenummer: PCT/DE2001/001124
(87) Internationale Veröffentlichungsnummer: WO 2001/072516

(56) Entgegenhaltungen:
- EP-A- 0 340 428
- WO-A-93/06999
- DE-A- 2 045 717
- GB-A- 2 281 536

## Beschreibung

Die Erfindung betrifft eine Walze gemäß dem Oberbegriff der Ansprüche 1 und 11.

Durch die EP 0 607 283 B1 ist eine Walze mit Mitteln zum axialen Bewegen des Walzenmantels bekannt, wobei eine Drehbewegung in eine axiale Hubbewegung umgewandelt wird. Dies geschieht dadurch, daß zwischen der Walze und im Walzeninneren befindlichen zylindrischen Elementen mittels eines Getriebes eine Differenzdrehzahl erzeugt wird, wodurch unter Verwendung einer Nockeneinheit eine Hubbewegung des Walzenmantels entsteht.

Die DE 39 35 422 A1 offenbart eine Kupplung mit exzentrisch zueinander angeordneten Kupplungshälften.

Die DE 32 41 863 C2 zeigt einen Bohrhammer mit einer umlaufenden Taumelscheibe.

Aus der EP 0 340 428 A2 geht sowohl eine Walze mit axialem Hub hervor, als auch ein Zwischengetriebe zur Übertragung der Drehbewegung und der Hubbewegung auf die Walze.

Der Erfindung liegt die Aufgabe zugrunde, eine Walze zu schaffen.

Die Aufgabe wird erfindungsgemäß durch die Merkmale der Ansprüche 1 und 11 gelöst.

Die mit der Erfindung erzielbaren Vorteile bestehen insbesondere darin, daß eine kompakte Baueinheit geschaffen wurde, die sowohl in Walzen mit größerem als auch in Walzen mit geringerem Walzendurchmesser problemlos einbaubar ist. Eine Länge des Walzenhubes ist einstellbar.

Durch die Verwendung einfacher Bauteile, wie Kugellager oder Kugelgelenke werden hohe Fertigungskosten vermieden.

Ein Ausführungsbeispiel der Erfindung ist in der Zeichnung dargestellt und wird im folgenden näher beschrieben.

Es zeigen:
- Fig. 1: einen Längsschnitt durch ein Ende einer erfindungsgemäßen Reibwalze;
- Fig. 2: einen Ausschnitt aus der Darstellung nach Fig. 1 mit einer zur Fig. 1 abweichenden Einstellung der Hublänge der Reibwalze;
- Fig. 3: einen Schnitt III - III nach Fig. 1 in einer ersten sowie in einer gestrichelt dargestellten zweiten Arbeitsstellung der zweiteiligen Kupplung, in stark vereinfachter Darstellung.

Eine Walze 01, z. B. Reibwalze 01 eines Farbwerkes einer Rotationsdruckmaschine besteht aus einem Walzenmantel 02, welcher beidseitig jeweils mit einem ringförmigen Flansch 03 verschlossen ist. Jeder Flansch 03 nimmt in seiner zentrischen Bohrung 04 eine seitengestellfest sowie verdrehfest gelagerte Achse 06 auf. Zwischen Achse 06 und Bohrung 04 befindet sich ein Lager, z. B. Wälzlager 07, welches auf seinen Innenring 08 in axialer Hubrichtung A um einen definierten Betrag, z. B. eine axiale Hublänge h, verschieblich ist.

Innerhalb des Walzenmantels 02 und in unmittelbarer Nähe des Flansches 03 ist ein Getriebe 09 angeordnet, welches ein auf der Achse 06 mittels Lager, z. B. Kugellager 11 drehbar sowie um einen Betrag e zur Rotationsachse 12 der Reibwalze 01 exzentrisch gelagertes erstes Zahnrad 13 mit einer Rotationsachse 24 aufweist. Eine Außenverzahnung 14 des Zahnrades 13 ist mit einem am Inneren 16 des Walzenmantels 02 fest angeordneten, eine Innenverzahnung 17 aufweisenden zweiten Zahnrad 18 des Getriebes 09 in Eingriff. Das erste Zahnrad 13 weist etwa die 0,9-fache Anzahl von Zähnen des zweiten Zahnrades 18 auf.

Weiterhin besitzt das erste Zahnrad 13 auf seiner flanschabgewandten Flanke zwei, jedoch vorzugsweise mehrere, z. B. vier, aus der Flanke in axialer Richtung herausragende und voneinander beabstandete Mitnehmer, z. B. Stehbolzen 20, 21, 22, 23. Die Stehbolzen 20 bis 23 bilden einen ersten Teil einer zweiteiligen Kupplung 26. Sie greifen formschlüssig in Bohrungen 27 bis 30 eines auf der Achse 06 drehbar gelagerten zweiten Teils der Kupplung 26 ein. Das zweite Teil der Kupplung 26 besteht aus einem auf der Achse 06 mittels Lager, z. B. Kugellager 32 gelagerten Antriebsteils 33 als Träger eines Innenringes 34 eines Wälzlagers, z. B. Kugellagers 36.

Eine Rotationsachse 37 des Kugellagers 36 verläuft in einem spitzen Winkel α von 5° bis 15° zur Rotationsachse 12 der Reibwalze 01. Das schräg angeordnete Kugellager 36 dient als Hubgetriebe zur Erzeugung des axialen Hubes der Reibwalze 01. Dieser wird dadurch bewirkt, daß ein Außenring 38 des Kugellagers 36 über ein Gelenk 39 mit dem Inneren 16 des Walzenmantels 02 formschlüssig verbunden ist.

Das Gelenk 39 besteht aus einer Koppel 41, deren Enden 42; 43 jeweils als Gelenke 44; 46 ausgebildet sind.

Das am Außenring 38 des Kugellagers 36 angeordnete erste Kugelgelenk 44 ist über seine Kugelpfanne in Richtung Rotationsachse 37 des Kugellagers 36 hin- und herverschiebbar angeordnet (Fig. 2). Dies kann dadurch geschehen, daß eine außenringnahe Seite des ersten Gelenkes 44 mit Führungswülsten in radial verlaufenden Nuten des Außenringes 38 verschiebbar und arretierbar in Wirkverbindung sind - in der Zeichnung nicht dargestellt.

Durch diese Maßnahme ist es möglich, die in Fig. 1 gezeigte Hublänge h zu verändern, insbesondere gemäß Fig. 2 zu verkürzen.

Der Durchmesser D jeder Bohrung 27 bis 30 entspricht mindestens dem Durchmesser d jedes Stehbolzens 20 bis 23 zuzüglich des zweifachen Betrages e der Exzentrizität eines Teiles 47 der Achse 06.

### Die Reibwalze 01 arbeitet wie folgt:

Der auf der fest eingespannten Achse 06 umlaufende Walzenmantel 02 wird mittels Friktion von einer anderen, nicht dargestellten Walze, z. B. einer Farb- oder Feuchtauftragwalze angetrieben. Das auf dem exzentrischen Teil 47 der Achse 06 frei drehbar gelagerte erste Zahnrad 13 kämmt mit der Innenverzahnung 17 des zweiten Zahnrades 18. Infolge einer unterschiedlichen Zähneanzahl, z. B. 60 zu 66 erhält das erste Zahnrad 13 eine größere Drehzahl n₁ gegenüber einer Drehzahl n₂ des Walzenmantels 02 mit dem zweiten Zahnrad 18.

Über die Kupplung 26 wird das den Innenring 34 tragende, schräg stehende Antriebsteil 33 gedreht. Die Hubfrequenz entspricht der Differenzgeschwindigkeit, die von beiden Zahnrädern 13; 18 erzeugt wird.

Infolge der radialen Verstellbarkeit der Kugelpfanne des Gelenkes 44 auf dem Außenring 38 kann die Hublänge h des Walzenmantels 02 verändert, z. B. verkürzt werden.

Die Kupplung 26 hat eine ausgleichende Wirkung zwischen den exzentrisch gelagerten Stehbolzen 20 bis 23, die jeweils mit ihrem Umfang an der Innenwand der Bohrungen 27 bis 30 abrollen. Die Bohrungen 27 bis 30 sind zentrisch zur Rotationsachse 12 angeordnet.

Dazu ist in Fig: 3 jeweils eine erste Position der Stehbolzen 20 bis 23 und Bohrungen 27 bis 30 und eine gestrichelte zweite Position nach Drehung um 45° dargestellt. In der Schnittdarstellung nach Fig. 3 ist das Kugellager 32, die Hülse 48 sowie der Walzenmantel 02 nicht dargestellt.

Nach einer Ausführungsvariante der Erfindung ist vorgesehen, daß das Getriebe 09 zum Erzeugen einer von der Drehzahl n₂ des Walzenmantels 02 abweichenden Drehzahl n₁ sowie die Mittel 36; 39; 02 zum Erzeugen des axialen Hubes h als kompakter axialer Einschub in den Walzenmantel 02 ausbildbar ist. Dazu ist am Inneren 16 des Walzenmantels 02 noch eine verdrehfeste Hülse 48 vorgesehen. Weiterhin ist es alternativ auch möglich, den Innenring 34 des Lagers 36 mit dem Inneren 16 des Walzenmantels 02 gelenkig zu verbinden. Der Außenring 38 ist dann bezüglich der axialen Richtung A der Reibwalze 01 gesehen ortsfest angeordnet.

Nach einer anderen Ausführungsvariante können die Stehbolzen 20 bis 23 der Kupplung aus einem elastischen Material sein. Zumindest jedoch weisen die Stehbolzen 20 bis 23 eine elastische Umhüllung auf, ohne ihren Durchmesser d zu verändern.

Es ist natürlich auch möglich, die mit den Stehbolzen 20 bis 23 in Eingriff stehenden Bohrungen 27 bis 30 innen mit elastischen Material auszukleiden. Dabei bleibt der Durchmesser D der Bohrungen 27 bis 30 erhalten.

### Bezugszeichenliste

- 01: Walze
- 02: Walzenmantel (01)
- 03: Flansch (01)
- 04: Bohrung (03)
- 05: -
- 06: Achse (01)
- 07: Wälzlager
- 08: Innenring (07)
- 09: Getriebe
- 10: -
- 11: Kugellager
- 12: Rotationsachse (01)
- 13: Zahnrad, erstes (09)
- 14: Außenverzahnung (13)
- 15: -
- 16: Inneres (02)
- 17: Innenverzahnung (18)
- 18: Zahnrad, zweites (09)
- 19: -
- 20: Stehbolzen (18)
- 21: Stehbolzen (18)
- 22: Stehbolzen (18)
- 23: Stehbolzen (18)
- 24: Rotationsachse (13)
- 25: -
- 26: Kupplung
- 27: Bohrung
- 28: Bohrung
- 29: Bohrung
- 30: Bohrung
- 31: -
- 32: Kugellager (33)
- 33: Antriebsteil (34)
- 34: Innenring (36)
- 35: -
- 36: Kugellager
- 37: Rotationsachse (36)
- 38: Außenring (36)
- 39: Gelenk (38; 16)
- 40: -
- 41: Koppel (39)
- 42: Ende (39)
- 43: Ende (39)
- 44: Gelenk, erstes (38)
- 45: -
- 46: gelenk, zweites (16)
- 47: Teil, exzentrisch (06)
- 48: Hülse (16)

- A: Hubrichtung, axial (01)
- D: Durchmesser (27 bis 30)

- d: Durchmesser (20 bis 23)
- e: Betrag Exzentrizität
- h: Hublänge, axial (02)

- n1: Drehzahl (13)
- n2: Drehzahl (02; 18)

- α: Winkel

## Patentansprüche

1. Walze mit axialem Hub (h), **dadurch gekennzeichnet, daß** im Inneren der Walze (01) zur Erzeugung des Hubes (h) ein in einem Winkel (a) schräg zur Rotationsachse (12) der Walze (08) angeordnetes Lager (36) angeordnet ist, wobei einer der Ringe (34; 38) des Lagers (36) bezüglich der axialen Richtung der Walze (01) ortsfest und der andere Ring (38; 34) mit dem Walzenmantel (02) verbunden ist.

2. Walze nach Anspruch 1, **dadurch gekennzeichnet, daß** zur Veränderung des Hubes eine Kraftabgriffsstelle (44) zum Walzenmantel (02) des Lagers (36) radial verstellbar ist.

3. Walze nach Anspruch 1, **dadurch gekennzeichnet, daß** die beiden Ringe (34; 38) eine Differenzdrehzahl (n₁-n₂) aufweisen und daß diese Differenzdrehzahl (n₁-n₂) ungleich der Drehzahl (n₂) des Walzenmantels (02) ist.

4. Walze nach Anspruch 1, **dadurch gekennzeichnet, daß** der Außenring (38) bezüglich der axialen Richtung (A) der Walze (01) gesehen, ortsfest ist, daß der Innenring (34) mit dem Walzenmantel (02) gelenkig verbunden ist.

5. Walze nach Anspruch 1, **dadurch gekennzeichnet, daß** der Innenring (34) bezüglich der axialen Richtung (A) der Walze (01) gesehen, ortsfest ist, daß der Außenring (38) mit dem Walzenmantel (02) gelenkig verbunden ist.

6. Walze nach Anspruch 1, **dadurch gekennzeichnet, daß** das Lager (36) als Kugellager ausgebildet ist.

7. Walze nach Anspruch 1, **dadurch gekennzeichnet, daß** eine Rotationsachse (37) des Lagers (36) zu einer Rotationsachse (12) der Walze (01) in einem spitzen Winkel (α) von 5° bis 15° verläuft.

8. Walze nach Anspruch 1, **dadurch gekennzeichnet, daß** eine gelenkige Verbindung zwischen Außenring (38) und Walzenmantel (02; 16) angeordnet ist, die aus einer Koppel (41) besteht, deren Enden (42; 43) jeweils als Gelenk (44; 46) ausgebildet sind.

9. Walze nach Anspruch 8, **dadurch gekennzeichnet, daß** eine Kugelpfanne des Gelenkes (44) am Außenring (38) des Lagers (36) und daß eine Kugelpfanne des Gelenkes (46) am Walzenmantelinneren (16) der Walze (01) angeordnet ist.

10. Walze nach Anspruch 8, **dadurch gekennzeichnet, daß** die am Außenring (38) des Lagers (36) angeordnete Kugelpfanne des Gelenkes (44) zwecks Hublängenverstellung in Richtung Rotationsachse (37) des Lagers (36) verschiebbar befestigt ist.

11. Walze mit axialem Hub (h), wobei eine Kupplung (26) zwischen einem zentrisch rotierenden Teil (33) und einem exzentrisch rotierenden Teil (13; 14) angeordnet ist, wobei ein auf einer ersten Rotationsachse (24) gelagertes erstes rotierendes Teil (13) mindestens zwei in axialer Richtung weisende Mitnehmer (20, 22, oder 21, 23) aufweist, welche in eine Bohrung (27, 28, 29 oder 30) größeren Durchmessers (D) eingreifen, wobei die Bohrungen (27, 29 oder 28, 30) in einem zweiten rotierenden Teil (18) befindlich sind, dessen Rotationsachse (12) achsparallel und in einem Abstand (e) zur Rotationsachse (24) des ersten rotierenden Teils (13) verläuft und daß das exzentrisch rotierende Teil (13) eine mit einer Innenverzahnung (17) kämmende Außenverzahnung (14) aufweist, **dadurch gekennzeichnet, dass** die Innenverzahnung (17) fest im Walzenmantelinneren (16) angeordnet ist.

12. Walze nach Anspruch 11, **dadurch gekennzeichnet, daß** ein erstes Teil der Kupplung (26) aus einem auf einer Achse (06; 47) einer Walze (01) exzentrisch gelagerten ersten Zahnrad (13) eines Getriebes (09) besteht, dessen Außenverzahnung (14) mit der Innenverzahnung (17) eines am Walzenmantelinneren (16) fest angeordneten zweiten Zahnrades (18) des Getriebes (09) kämmt, daß das erste Zahnrad (13) auf seiner Flanke mindestens einen in achsparalleler Richtung der Walze (01) weisenden Stehbolzen (20, 21, 22 oder 23) aufweist, der jeweils in eine Bohrung (27, 28, 29 oder 30) eines auf der Achse (06) gelagerten zweiten Teiles der Kupplung (26) eingreift.

13. Walze nach Anspruch 11, **dadurch gekennzeichnet, daß** das zweite Teil der Kupplung (26) aus einem auf der Achse (06) mittels eines Lagers (32) gelagerten Antriebsteils (33) als Träger eines Innenringes (34) des schräg angeordneten Lagers (36) besteht.

14. Walze nach Anspruch 12, **dadurch gekennzeichnet, daß** mehrere Stehbolzen (20 bis 23) des ersten Kupplungsteiles mit mehreren Bohrungen (27 bis 30) des zweiten Kupplungsteiles zusammenwirken.

15. Walze nach Anspruch 12, **dadurch gekennzeichnet, daß** der Durchmesser (D) jeder Bohrung (27 bis 30) mindestens dem Durchmesser (d) jedes Stehbolzens (20 bis 23) zuzüglich des zweifachen Betrages der Exzentrizität (e) eines Teiles (47) der Achse (06) der Walze (01) entspricht.

16. Walze nach den Ansprüchen 1 oder 11, **dadurch gekennzeichnet, daß** ein Getriebe (09) zum Erzeugen einer von der Drehzahl (n₂) des Walzenmantels (02) abweichenden Drehzahl (n₁) sowie die Mittel (36, 39, 02) zum Erzeugen des axialen Hubes (h) als kompakter axialer Einschub in den Walzenmantel (02, 48) ausbildbar ist.

17. Walze nach Anspruch 1 oder 11, **dadurch gekennzeichnet, daß** die Walze (01) als Farbwerkwalze einer Rotationsdruckmaschine ausgebildet ist.

## Claims

1. A roller with an axial stroke (h), **characterized in that** a bearing (36) arranged obliquely to the axis of rotation (12) of the roller (08) at an angle (a) is arranged in the interior of the roller (01) in order to produce the stroke (h), wherein one of the rings (34; 38) of the bearing (36) is stationary with respect to the axial direction of the roller (01) and the other ring (38; 34) is connected to the roller sleeve (02).

2. A roller according to Claim 1, **characterized in that** a force-sensing point (44) is radially displaceable with respect to the roller sleeve (02) of the bearing (36) in order to alter the stroke.

3. A roller according to Claim 1, **characterized in that** the two rings (34; 38) have a differential rotational speed (n₁-n₂), and the said differential rotational speed (n₁-n₂) is not equal to the rotational speed (n₂) of the roller sleeve (02).

4. A roller according to Claim 1, **characterized in that** the outer ring (38) is stationary as viewed with respect to the axial direction (A) of the roller (01), and the inner ring (34) is connected to the roller sleeve (02) in an articulated manner.

5. A roller according to Claim 1, **characterized in that** the inner ring (34) is stationary as viewed with respect to the axial direction (A) of the roller (01), and the outer ring (38) is connected to the roller sleeve (02) in an articulated manner.

6. A roller according to Claim 1, **characterized in that** the bearing (36) is constructed in the form of a ball bearing.

7. A roller according to Claim 1, **characterized in that** an axis of rotation (37) of the bearing (36) extends at an acute angle (α) of from 5° to 15° with respect to an axis of rotation (12) of the roller (01).

8. A roller according to Claim 1, **characterized in that** an articulated connexion is arranged between the outer ring (38) and the roller sleeve (02; 16), the said articulated connexion comprising a connecting rod (41), the ends (42; 43) of which are constructed in the form of a joint (44; 46) in each case.

9. A roller according to Claim 8, **characterized in that** a ball cup of the joint (44) is arranged on the outer ring (38) of the bearing (36), and a ball cup of the joint (46) is arranged in the interior (16) of the sleeve of the roller (01).

10. A roller according to Claim 8, **characterized in that** the ball cup of the joint (44) arranged on the outer ring (38) of the bearing (36) is fastened so as to be displaceable in order to adjust the stroke longitudinally in the direction of the axis of rotation (37) of the bearing (36).

11. A roller with an axial stroke (h), wherein a coupling (26) is arranged between a part (33) rotating centrally and a part (13; 14) rotating eccentrically, wherein a first rotating part (13) mounted on a first axis of rotation (24) comprises at least two entrainment means (20, 22 or 21, 23) which point in the axial direction and which engage in a bore (27, 28, 29 or 30) of larger diameter (D), wherein the bores (27, 29 or 28, 30) are provided in a second rotating part (18), the axis of rotation (12) of which extends axially parallel and at a distance (e) with respect to the axis of rotation (24) of the first rotating part (13), and the part (13) rotating eccentrically has an external set of teeth (14) meshing with an internal set of teeth (17), **characterized in that** the internal set of teeth (17) is arranged in the interior (16) of the roller sleeve in a fixed manner.

12. A roller according to Claim 11, **characterized in that** a first part of the coupling (26) comprises a first toothed wheel (13) of a gear mechanism (09), which toothed wheel (13) is mounted eccentrically on an axle (06; 47) of a roller (01) and the external set of teeth (14) of which meshes with the internal set of teeth (17) of a second toothed wheel (18) of the gear mechanism (09) arranged in the interior (16) of the roller sleeve in a fixed manner, the flank of the first toothed wheel (13) has at least one stud bolt (20, 21, 22 or 23) which points in a direction axially parallel to the roller (01) and which engages in each case in a bore (27, 28, 29 or 30) in a second part of the coupling (26) mounted on the axle (06).

13. A roller according to Claim 11, **characterized in that** the second part of the coupling (26) comprises a driving part (33) mounted on the axle (06) by means of a bearing (32) as a support of an inner ring (34) of the bearing (36) arranged obliquely.

14. A roller according to Claim 12, **characterized in that** a plurality of stud bolts (20 to 23) of the first coupling part co-operate with a plurality of bores (27 to 30) in the second coupling part .

15. A roller according to Claim 12, **characterized in that** the diameter (D) of each bore (27 to 30) corresponds at least to the diameter (d) of each stud bolt (20 to 23) plus twice the amount of the eccentricity (e) of part (47) of the axle (09) of the roller (01).

16. A roller according to Claims 1 or 11, **characterized in that** a gear mechanism (09) for producing a rotational speed (n₁) differing from the rotational speed (n₂) of the roller sleeve (02) and the means (36, 39, 02) for producing the axial stroke (h) are capable of being constructed in the form of a compact axial insert into the roller sleeve (02, 48).

17. A roller according to Claims 1 or 11, **characterized in that** the roller (01) is constructed in the form of an inking-unit roller of a rotary printing press.

## Revendications

1. Rouleau à course (h) axiale, **caractérisé en ce que**, à l'intérieur du rouleau (01), pour produire la course (h) est disposé un palier (36), disposé sous un angle (α) obliquement par rapport à l'axe de rotation (12) du rouleau (08), l'une des bagues (34 ; 38) du palier (36) étant reliée de façon localement fixe par rapport à la direction axiale du rouleau (01) et l'autre bague (38 ; 34) étant reliée à l'enveloppe de rouleau (02).

2. Rouleau selon la revendication 1, **caractérisé en ce que**, pour modifier la course, un point de prélèvement de force (44), par rapport à l'enveloppe de rouleau (02) du palier (36), est réglable radialement.

3. Rouleau selon la revendication 1, **caractérisé en ce que** les deux bagues (34 ; 38) présentent une vitesse différentielle (n₁-n₂), et **en ce que** cette vitesse différentielle (n₁-n₂) est différente de la vitesse de rotation (n₂) de l'enveloppe de rouleau (02).

4. Rouleau selon la revendication 1, **caractérisé en ce que** la bague extérieure (38), en observant par rapport à la direction axiale (A) du rouleau (01), est localement fixe, de manière que la bague intérieure (34) soit reliée de façon articulée à l'enveloppe de rouleau (02).

5. Rouleau selon la revendication 1, **caractérisé en ce que** la bague intérieure (34) est localement fixe par rapport à la direction axiale (A) du rouleau (01), de manière que la bague extérieure (38) soit reliée de façon articulée à l'enveloppe de rouleau (02).

6. Rouleau selon la revendication 1, **caractérisé en ce que** le palier (36) est réalisé sous forme de roulement à billes.

7. Rouleau selon la revendication 1, **caractérisé en ce qu'**un axe de rotation (37) du palier (36) s'étend, par rapport à un axe de rotation (12) du rouleau (01), sous un angle (α) aigu, de 5° à 15°.

8. Rouleau selon la revendication 1, **caractérisé en ce qu'**une liaison articulée est disposée entre la bague extérieure (38) et l'enveloppe de rouleau (02 ; 16), composée d'une bielle (41) dont chacune des extrémités (42 ; 43) est réalisée sous forme d'articulation (44 ; 46).

9. Rouleau selon la revendication 8, **caractérisé en ce qu'**un logement de rotule de l'articulation (44) est disposé sur la bague extérieure (38) du palier (36), et **en ce qu'**un logement de rotule de l'articulation (46) est disposé sur l'intérieur d'enveloppe de rouleau (16) du rouleau (01).

10. Rouleau selon la revendication 8, **caractérisé en ce que** le logement de rotule, disposé sur la bague extérieure (38) du palier (36), de l'articulation (44), dans un but de réglage de la longueur de course, est fixé d'une façon permettant un déplacement dans la direction de l'axe de rotation (37) du palier (36).

11. Rouleau à course (h) axiale, un accouplement (26) étant disposé entre une partie (33) tournant de façon centrée et une partie (13 ; 14) tournant de façon excentrée, une première partie tournante (13), montée sur un premier axe de rotation (24), présentant au moins deux organes d'entraînement (20, 22 ou 21, 23) orientés en direction axiale, s'engageant dans un perçage (27, 28, 29 ou 30) de plus grand diamètre (D), les perçages (27, 29 ou 28, 30) se trouvant dans une deuxième partie rotative (18), dont l'axe de rotation (12) s'étend parallèle à l'axe et selon un espacement (e) vis-à-vis de l'axe de rotation (24) de la première partie rotative (13), et en ce que la partie (13) tournant de façon excentrée présente une denture extérieure (14) s'engrenant avec une denture intérieure (17), **caractérisé en ce que** la denture intérieure (17) est disposée rigidement à l'intérieur (16) de l'enveloppe de rouleau.

12. Rouleau selon la revendication 11, **caractérisé en ce qu'**une première partie de l'accouplement (26) est composée d'une première roue dentée (13), montée à rotation de façon excentrée sur un axe (06 ; 47) d'un rouleau (01), d'une transmission (09), dont la denture extérieure (14) s'engrène avec la denture intérieure (17) d'une deuxième roue dentée (18) de la transmission (09), disposée rigidement sur l'intérieur (16) de l'enveloppe de rouleau, **en ce que** la première roue dentée (13) présente sur son flanc au moins un boulon d'encrage (20, 21, 22 ou 23) tourné en direction parallèle à l'axe du rouleau (01), boulons s'engageant pour chacun dans un perçage (27, 28, 29 ou 30) d'une deuxième partie de l'accouplement (26), montée sur l'axe (06).

13. Rouleau selon la revendication 11, **caractérisé en ce que** la deuxième partie de l'accouplement (26) est composée d'une partie d'entraînement (33) montée sur l'axe (06) au moyen d'un palier (32), faisant office de support à une bague intérieure (34) du palier (36) disposé obliquement.

14. Rouleau selon la revendication 12, **caractérisé en ce que** plusieurs boulons d'encrage (20 à 23) de la première partie d'accouplement coopèrent avec plusieurs perçages (27 à 30) de la deuxième partie d'accouplement.

15. Rouleau selon la revendication 12, **caractérisé en ce que** le diamètre (D) de chaque perçage (27 à 30) correspond au moins au diamètre (d) de chaque boulon d'encrage (20 à 23), plus le double de l'excentricité (e) d'une partie (47) de l'axe (06) du rouleau (01).

16. Rouleau selon l'une des revendications 1 ou 11, **caractérisé en ce qu'**une transmission (09), devant produire une vitesse de rotation (n₁) différente de la vitesse de rotation (n₂) de l'enveloppe de rouleau (02), ainsi que les moyens (36, 39, 02) devant produire la course (h) axiale, sont réalisés sous forme d'insert axial compact, monté dans l'enveloppe de rouleau (02, 48).

17. Rouleau selon la revendication 1 ou 11, **caractérisé en ce** le rouleau (01) est réalisé sous forme de rouleau de groupe d'encrage d'une machine à imprimer rotative.
